# EUROPÄISCHE PATENTSCHRIFT

(11) **EP 2 208 667 B1**
(45) Veröffentlichungstag und Bekanntmachung des Hinweises auf die Patenterteilung: **19.09.2012**
(21) Anmeldenummer: 10000353.2
(22) Anmeldetag: 15.01.2010
(51) Int. Cl.: B63B 19/00, B63B 35/34, B63J 2/02

(54) **Ponton mit Belüftungs- und Entwässerungseinrichtung**
Pontoon with ventilation and drainage device
Ponton doté d'un dispositif d'aération et de drainage

(30) Priorität: 16.01.2009 DE 202009000509 U
(43) Veröffentlichungstag der Anmeldung: 21.07.2010
(73) Patentinhaber: Reinhard, Karl, 88316 Isny (DE)
(72) Erfinder: Reinhard, Karl, 88316 Isny (DE)
(74) Vertreter: Meissner, Bolte & Partner

(56) Entgegenhaltungen:
- EP-A1- 1 733 964
- WO-A1-99/14110
- GB-A- 705 949
- US-A- 6 021 730
- US-A1- 2001 032 574

## Beschreibung

Die Erfindung betrifft einen Ponton mit einer Öffnung zur Verbindung des Ponton-Innenraumes mit der Atmosphäre, insbesondere zum Druckausgleich.

Hohlkörper, die leer oder mit einer Füllung geringer spezifischer Dichte versehen sind, werden seit Jahrhunderten zum Bau von schwimmenden Bootssteganlagen oder Brücken verwendet und in dieser Funktion als Pontons bezeichnet.

Derzeit werden Pontons in unterschiedlichen Materialien und Ausführungen hergestellt. Je nach Dicke des Materials werden diese dann mit Belüftungsbohrungen versehen, die dafür sorgen, dass sich der im Inneren, bei Temperaturänderungen, auftretende Druckunterschied ausgleicht, um Verformungen der Wandung aufgrund zu großer Unterschiede zwischen Innen- und Außendruck zu verhindern oder zumindest auf ein Maß zu begrenzen, bei dem Zerstörungen des Pontons nicht auftreten können.

Leider führen dies Öffnungen auch dazu, dass sich unter gewissen Umständen, sei es durch eine zu hohe Belastung, oder durch eintretende und kondensierende Feuchtigkeit, Wasser im Inneren ansammelt. Teilweise versucht man, diesen Mangel durch zusätzliches Ausschäumen zu beseitigen. Dies verursacht in der Regel kaum höhere Kosten. Diese Ausführung weist jedoch den Nachteil auf, dass der Schaum in den meisten Fällen auch Wasser aufnehmen wird. 5% bis 10% des Volumen können somit mit Wasser betränkt sein, was dann den Auftrieb reduzieren wird. Sollte kein Schaum im Inneren sich befinden, müssen die Pontons nach Feuchtigkeitseintritt ausgepumpt werden, was die Wartungskosten der Steganlage erhöht.

Die Erfindung liegt daher die Aufgabe zugrunde, einen verbesserten Ponton bereitzustellen, bei dem einerseits der erforderliche Druckausgleich gewährleistet und andererseits eine übermäßige Ansammlung von Wasser im Inneren verhindert wird.

Diese Aufgabe wird durch einen Ponton mit den Merkmalen des Anspruchs 1 gelöst. Zweckmäßige Fortbildungen des Erfindungsgedankens sind Gegenstand der abhängigen Ansprüche. Weiterhin wird im Rahmen der Erfindung ein Deckel für die Nachrüstung vorhandener Pontons bereitgestellt, mit dem sich diese erfindungsgemäß ausrüsten lassen.

Die Erfindung schließt den Gedanken ein, dass in einem geschlossenen Behälter eine Belüftungs- und Entwässerungseinrichtung eingebaut wird. Sie sorgt einerseits für einen Druckausgleich und andererseits, durch den bei genügender Temperaturdifferenz entstehenden Überdruck, für eine selbstständige Entwässerung der eventuell eingetretenen Flüssigkeiten. Gleichzeitig wird noch die Möglichkeit geschaffen, diese Behälter auch noch teilweise zu fluten, um so die Möglichkeit der Anpassung der Freibordhöhe zu ermöglichen, oder um durch eine Teilflutung höhere Kippstabilität zu erreichen. Diese wird häufig bei Anlagen für Ruderboote benötigt.

Dies wird dadurch erreicht, dass eine Belüftung in den Körper integriert wird, die so platziert und angeordnet ist, dass einerseits kein Regenwasser oder Schwallwasser leicht eindringen kann, und dass ein Entwässerungsrohr soweit zum Boden geführt wird, wie es für eine entsprechende Entwässerung benötigt wird, falls Wasser sich gebildet haben oder eingedrungen sein sollte. Idealerweise sollte dieses Rohr oder der Belüftungskörper so ausgeführt sein, dass sich eine "Schwanenhalssituation" ergibt, um auch hier ein Eindringen von Wasser zu erschweren. Wenn diese Belüftung z. B. als Schraubvariante ausgeführt wird, hat man noch den Vorteil, dass die Rohrlänge, zur teilweisen Flutung, angepasst werden kann. Das Rohr sollte verhältnismäßig dünn gewählt werden, um hier den Überdruck effektiver zu nutzen. Um eine eventuelle Verstopfung zu verhindern, kann das untere Rohrenende angeschrägt werden.

Sollte es jedoch erforderlich sein, den Körper von Hand zu entwässern, was bei sehr geringen Temperaturdifferenzen nötig werden kann, so ist dies ohne großen Aufwand ebenfalls möglich. Hierzu kann man den Körper am Belüftungsventil aufblasen, um durch den entstehenden Überdruck das Wasser herauszudrücken. Eine Saugpumpe usw. ist nicht mehr erforderlich.

In einer Ausführung der Erfindung ist vorgesehen, dass das Röhrchen oder der Schlauch in einem Deckel angebracht ist, der eine Belüftungsöffnung des Pontons dicht verschließt. Dies kann speziell so ausgestaltet sein, dass die Öffnung an einer Seitenwand bzw. dem Umfang des Deckels vorgesehen ist, und hierbei kann insbesondere der Deckel einen Schraub- oder Bajonettverschluss oder sonstige Verriegelungsmittel aufweisen.

Im Sinne der weiter oben erwähnten Ausgestaltung ist bevorzugt im Deckel eine Art Schwanenhalsabschnitt mit einem im Gebrauchslage des Pontons über dem Niveau der Öffnung liegenden Scheitelpunkt eingeformt und an diesen ponton-innenseitig das Röhrchen oder des Schlauchs angesetzt um zu sichern, dass nicht am Umfang des erwähnten Deckels ständig wieder Wasser in den Ponton eindringt, welches dann - je nach Druckverhältnissen - ggf. zeitweise dort verbleiben wird, weist der Deckel einen O-Ring zur Abdichtung gegenüber dem Ponton auf.

Speziell bei Pontons mit einem Deckel mit sehr geringer Materialstärke kann die Realisierung der vorstehend erwähnten Lösung mit einer Belüftungsöffnung und einem auf diesen aufgesetzten Deckel diffizil bzw. ungünstig sein. Hier kann insbesondere vorgesehen sein, dass sich die Öffnung nahe einer Oberkante einer Umfangswand des Pontons befindet und das Röhrchen oder der Schlauch durch eine Halterung an der Umfangswand fixiert ist.

Vorteile und Zweckmäßigkeiten der Erfindung ergeben sich im Übrigen aus der nachfolgenden Beschreibung von Ausführungsbeispielen anhand der Figuren. Von diesen zeigen:
Fig. 1 eine Querschnittsdarstellung eines erfindungsgemäßen Pontons,
Fig. 2 eine Detailansicht des Pontons nach Fig. 1 und
Fig. 3 eine partielle Querschnittsdarstellung eines weiteren erfindungsgemäßen Pontons.

Fig. 1 zeigt in schematischer Querschnittsdarstellung einen Ponton 1 mit einem trapezförmigen Querschnitt, in dessen Oberseite bzw. Deckfläche 3 mittig eine Öffnung 5 vorgesehen ist, welche durch einen Deckel 7 verschlossen ist. An diesem ist ein sich in der Mittelachse des Pontons bis fast unmittelbar zum Boden 9 desselben erstreckendes geradliniges Röhrchen 11 angebracht. Das bodennahe Ende des Röhrchens 11 ist abgeschrägt; die Ausführung des im Deckel 7 befindlichen anderen Endes ist in Fig. 2 gezeigt.

In Fig. 2 ist zu erkennen, dass die Öffnung einen ins Innere des Pontons gezogenen Gewindeflansch 5a aufweist, in den der Deckel 7 mit einem in seinem unteren Bereich vorgesehen Schraubgewindeabschnitt 7a eingeschraubt ist. Der Durchmesser des oberen Abschnitts des Deckels 7 ist größer als derjenige der Öffnung 5, sodass dieser Deckelabschnitt 7b auf der Oberseite 3 des Pontons plan aufliegt. Zur Abdichtung gegenüber dem Ponton ist ein O-Ring 13 eingesetzt.

In der Figur ist zu erkennen, dass das Röhrchen 11 in eine entsprechende, mittig angeordnete Bohrung 7c im Deckel 7 von unten eingesetzt ist. An die Bohrung 7c schließt sich im Deckel nach oben hin und mit der Bohrung 7c fluchtend eine Bohrung 7d geringeren Durchmessers an. Diese verläuft bis nahe zum Scheitelpunkt des Deckels 7 und geht dort in eine zur abgeschrägten Oberseite des Deckels parallele weitere Bohrung 7e gleichen Durchmessers über. Jene mündet an einer Seitenwandung des oberen Deckelabschnitts 7b in einer Austrittsöffnung 15.

Baut sich im Inneren des Pontons ein Überdruck auf, so entweicht dieser über die Austrittsöffnung 15 in die Atmosphäre. Ist am Boden des Pontons Wasser angesammelt, so drückt der Überdruck dieses Wasser durch das Lumen des Röhrchens 11 und die hiermit verbundenen Bohrungsabschnitte 7d und 7e und schließlich die Austrittsöffnung 15 nach außerhalb des Pontons. Umgekehrt dient die dargestellte Anordnung auch zum Ansaugen von Luft aus der Atmosphäre in den Ponton, sofern dort aufgrund von Temperaturschwankungen ein gegenüber Atmosphärendruck niedrigerer Druck auftreten sollte.

Fig. 3 zeigt eine weitere Ausführungsform in einem Ponton 1', hier mit recheckigem Querschnitt und einem auf eine zylindrischen Grundkörper 2' aufgesetzten Deckel 3'. Bei dieser Ausführung ist statt einer Öffnung im Deckel eine Öffnung 4' in einer Seitenwand des Grundkörpers 3' vorgesehen. Durch diese Öffnung 4' ragt eine Ende eines schwanenhalsförmig gebogenen Röhrchens 6' nach außen, welches an der Seitenwandung durch zwei Halter 8a' und 8b' derart fixiert ist, dass es - ebenso wie das Röhrchen 11 bei der ersten Ausführungsform - mit seinem ponton-innenseitigen Ende nahezu dem Boden 9' berührt. Auch hier ist das Ende 10' des Röhrchens abgeschrägt, um die Verstopfungsgefahr durch am Boden abgelagerten Schmutz zu verringern.

Die Funktionsweise entspricht im Wesentlichen der ersten Ausführungsform. Es versteht sich, dass bei der vorliegenden Ausführung eine größere Wahrscheinlichkeit für das Eindringen von Schwallwasser in den Ponton besteht - jedoch sorgt der Druckausgleichseffekt der Anordnung dafür, dass auch solches eindringen de Schwallwasser wieder aus dem Ponton abgeleitet werden kann.

Die Ausführung der Erfindung ist nicht auf die oben beschriebenen Beispiele und hervorgehobenen Aspekte beschränkt, sondern ebenso in einer Vielzahl von Abwandlungen möglich, die im Rahmen fachgemäßen Handelns liegen. Insbesondere kann die Erfindung statt mit starren Röhrchen auch mit flexiblen Röhrchen bzw. Schläuchen realisiert werden, und für die Halterung der Röhrchen bzw. Schläuche im Ponton gibt es zahlreiche technische Möglichkeiten, die sich dem Fachmann ohne weitere Erläuterung erschließen.

## Patentansprüche

1. Ponton mit einer Öffnung zur Verbindung des Ponton-Innenraumes mit der Atmosphäre, insbesondere zum Druckausgleich, wobei die Öffnung durch ein Röhrchen oder einen Schlauch geeigneter Länge mit einem bodennahen Bereich des Innenraumes verbunden ist.

2. Ponton nach Anspruch 1, wobei das Röhrchen oder der Schlauch nahe der Öffnung einen Schwanenhalsabschnitt oder ähnlich geformten Abschnitt mit einem in Gebrauchslage des Pontons über dem Niveau der Öffnung liegenden Scheitelpunkt zur Verhinderung des Eindringens von Schwallwasser aufweist.

3. Ponton nach Anspruch 1 oder 2, wobei das Röhrchen oder der Schlauch in einem Deckel angebracht ist, der eine Belüftungsöffnung des Pontons dicht verschließt.

4. Ponton nach Anspruch 3, wobei die Öffnung an einer Seitenwand bzw. dem Umfang des Deckels vorgesehen ist.

5. Ponton nach Anspruch 3 oder 4, wobei der Deckel einen Schraub- oder Bajonettverschluss oder sonstige Verriegelungsmittel aufweist.

6. Ponton nach einem der Ansprüche 3 - 5, wobei im Deckel ein Schwanenhalsabschnitt mit einem im Gebrauchslage des Pontons über dem Niveau der Öffnung liegenden Scheitelpunkt eingeformt und an diesen ponton-innenseitig das Röhrchen oder des Schlauchs angesetzt ist.

7. Ponton nach einen der Ansprüche 3 - 6, wobei der Deckel einen O-Ring zur Abdichtung gegenüber dem Ponton aufweist.

8. Ponton nach einem der vorangehenden Ansprüche, wobei das Röhrchen oder der Schlauch ein abgeschrägtes freies Ende aufweist.

9. Ponton nach Anspruch 1 oder 2, wobei sich die Öffnung nahe einer Oberkante einer Umfangswand des Pontons befindet und das Röhrchen oder der Schlauch durch eine Halterung an der Umfangswand fixiert ist.

10. Ponton nach einem der vorangehenden Ansprüche, wobei das Röhrchen oder der Schlauch derart bemessen und angebracht ist, dass es/er sich bis zum Boden des Pontons erstreckt.

11. Ponton nach einen der Ansprüche 1 - 9, wobei das Röhrchen oder der Schlauch derart bemessen und angebracht ist, dass seine Ponton-innenseitige Öffnung einen vorbestimmten oder einstellbaren Abstand vom Boden des Pontons hat.

## Claims

1. A pontoon having an opening for connecting the pontoon interior to the atmosphere, e.g. for pressure compensation, with the opening being in communication with an area close to the bottom of the interior via a small tube or a hose of adequate length.

2. The pontoon according to claim 1, wherein the small tube or the hose comprises a gooseneck or similarly shaped portion near the opening having a vertex situated above the level of the opening when the pontoon is in the operating position for preventing splash water from entering.

3. The pontoon according to claim 1 or 2, wherein the small tube or the hose is mounted in a cover which tightly seals the ventilating opening of the pontoon.

4. The pontoon according to claim 3, wherein the opening is provided on a side wall respectively the periphery of the cover.

5. The pontoon according to claim 3 or 4, wherein the cover comprises a screw closure or bayonet catch or other latching means.

6. The pontoon according to any one of claims 3 to 5, wherein a gooseneck portion having a vertex situated above the level of the opening when the pontoon is in the operating position is molded within the cover, and the small tube or the hose joined to same on the inner side of the pontoon.

7. The pontoon according to any one of claims 3 to 6, wherein the cover comprises an O-ring for sealing against the pontoon.

8. The pontoon according to any one of the preceding claims, wherein the small tube or the hose comprises a beveled free end.

9. The pontoon according to claim 1 or 2, wherein the opening is situated close to an upper edge of the peripheral wall of the pontoon and the small tube or hose fixed to the peripheral wall by a retainer.

10. The pontoon according to any one of the preceding claims, wherein the small tube or the hose is sized and mounted such that it extends to the bottom of the pontoon.

11. The pontoon according to any one of claims 1 to 9, wherein the small tube or the hose is sized and mounted such that its opening on the inner side of the pontoon has a predefined or adjustable spacing from the bottom of the pontoon.

## Revendications

1. Ponton doté d'un orifice permettant de relier l'espace intérieur du ponton à l'atmosphère, en particulier pour l'équilibrage de pression, l'orifice étant relié par un petit tube ou un tuyau de longueur appropriée à une zone de l'espace intérieur qui est proche du fond.

2. Ponton selon la revendication 1, où le petit tube ou le tuyau présente près de l'orifice une partie en col de cygne ou partie de forme similaire avec un sommet situé au-dessus du niveau de l'orifice en position d'usage afin d'empêcher l'infiltration d'eau de flot.

3. Ponton selon la revendication 1 ou 2, où le petit tube ou le tuyau est disposé dans un couvercle qui obture hermétiquement un orifice d'aération du ponton.

4. Ponton selon la revendication 3, où l'ouverture est prévue sur une paroi latérale ou sur le pourtour du couvercle.

5. Ponton selon la revendication 3 ou 4, où le couvercle présente une fermeture à vis ou à baïonnette ou autres moyens de verrouillage.

6. Ponton selon l'une des revendications 3 à 5, où une partie en col de cygne est formée avec un sommet situé au-dessus du niveau de l'orifice en position d'usage dans le couvercle et le petit tube ou le tuyau est placé contre celle-ci du côté intérieur du ponton.

7. Ponton selon l'une des revendications 3 à 6, où le couvercle présente un joint torique pour assurer l'étanchéité par rapport au ponton.

8. Ponton selon l'une des revendications précédentes, où le petit tube ou le tuyau présente une extrémité libre biseautée.

9. Ponton selon la revendication 1 ou 2, où l'orifice se trouve près d'un bord supérieur d'une paroi périphérique du ponton et le petit tube ou le tuyau est fixé à la paroi périphérique par une fixation.

10. Ponton selon l'une des revendications précédentes, où le petit tube ou le tuyau est dimensionné et disposé de telle manière qu'il s'étend jusqu'au fond du ponton.

11. Ponton selon l'une des revendications 1 à 9, où le petit tube ou le tuyau est dimensionné et disposé de telle manière que son orifice situé du côté intérieur du ponton est à une distance prédéterminée ou réglable du fond du ponton.
